# EUROPÄISCHE PATENTSCHRIFT

(11) **EP 1 280 992 B1**
(45) Veröffentlichungstag und Bekanntmachung des Hinweises auf die Patenterteilung: **02.05.2007**
(21) Anmeldenummer: 01915089.5
(22) Anmeldetag: 07.03.2001
(51) Int. Cl.: F02N 11/08

(54) **VERFAHREN ZUM NOTSTART EINER VERBRENNUNGSKRAFTMASCHINE BEI DREHZAHLGEBERDEFEKT**
METHOD FOR THE EMERGENCY STARTING OF AN INTERNAL COMBUSTION ENGINE IN THE CASE OF A ROTATIONAL SPEED SENSOR FAILURE
PROCEDE DE DEMARRAGE DE SECOURS EN CAS DE DEFAILLANCE D'UN CAPTEUR DE VITESSE DE ROTATION

(30) Priorität: 04.05.2000 DE 10021645
(43) Veröffentlichungstag der Anmeldung: 05.02.2003
(73) Patentinhaber: ROBERT BOSCH GMBH, 70442 Stuttgart (DE)
(72) Erfinder: BAEUERLE, Michael, 71254 Ditzingen-Heimerdingen (DE); RIES-MUELLER, Klaus, 74906 Bad Rappenau (DE)
(86) Internationale Anmeldenummer: PCT/DE2001/000856
(87) Internationale Veröffentlichungsnummer: WO 2001/083981

(56) Entgegenhaltungen:
- DE-A- 4 026 232

## Beschreibung

### Technisches Gebiet

Die Erfindung bezieht sich auf ein Verfahren zum Notstart einer Verbrennungskraftmaschine bei ausgefallenem Drehzahlgeber oder Drehzahlgebern, um einen eingeschränkten Fahrzeugbetrieb zu ermöglichen. Ist der Drehzahlgeber ausgefallen, ist beim Fahrzeugstart keine Zuordnung eines Nockenwellensignales eines Phasengebers zur Kurbelwellenstellung möglich.

### Stand der Technik

DE 40 26 232 bezieht sich auf eine Einrichtung zur Überwachung eines Drehzahlgebers. Die Einrichtung enthält einen Anlasser mit einem Drehzahlgeber, der ein Ausgangssignal in Abhängigkeit von der Drehzahl liefert. Es ist eine Vorrichtung zur Messung der Bordnetzspannung und ein Steuergerät vorgesehen, in dem das Ausgangssignal des Drehzahlgebers mit der Bordnetzspannung in Bezug gesetzt wird und eine Fehlfunktion des Drehzahlgebers erkennbar ist. Zur Fehlererkennung wird der Verlauf der Bordnetzspannung während des Anlaßvorgangs der Verbrennungskraftmaschine ausgewertet. Eine Fehlererkennung wird nur dann ausgelöst, wenn der für den Anlaßvorgang typische Verlauf der Bordnetzspannung erkannt wird und gleichzeitig kein Ausgangssignal des Drehzahlgebers erkannt wird.

Fällt ein Drehzahlgeber, der ein Geberrad an der Kurbelwelle einer Verbrennungskraftmaschine kontinuierlich abtastet, aus, könnte ein Fahrzeugnotlauf auch anhand der Auswertung der Signale eines Phasengebers erfolgen. Aus dem Phasengebersignal wird ein Drehzahlsignal nachgebildet, mit dem ein eingeschränkter Fahrzeugbetrieb (limp home) möglich ist. Wird hingegen die Verbrennungskraftmaschine mit Nockenwellenverstellung betrieben, ist die Lage bzw. die Stellung der Nockenwelle und damit auch die Position der Kurbelwelle im Start unbekannt, da der Phasengeber an der undefiniert positionierten Nockenwelle angebracht ist. Es können sich Schwankungen im Winkelbereich bis zu 40° Kurbelwellenwinkel einstellen.

Beim Start des Fahrzeuges ist keine Zuordnung von Nockenwellensignal und des Phasengebers zur Kurbelwellenstellung möglich. Damit kann durch die weiteren Systeme des Kraftstoffeinspritzsystems weder passend eingespritzt noch entsprechend passend gezündet werden. Ein Start der Verbrennungskraftmaschine mit Nockenwellenverstellung ist bei ausgefallenem Drehzahlgeber somit nicht möglich.

### Darstellung der Erfindung

Mit der vorgeschlagenen Erfindung kann bei ausgefallenem Drehzahlgeber durch Auswertung der Batteriespannung bei Anlasserbetrieb die Kurbelwellenposition ermittelt werden.

Aufgrund der Betätigung des Anlassers, der durch eine Fahrzeugbatterie gespeist wird, kommt es in den einzelnen Zylindern der zu startenden Verbrennungskraftmaschine, sei es ein 4- oder ein 6-Zylinderverbrennungsmotor, zu sich zyklisch wiederholenden Kompressions- und Dekompressionsphasen. Die Endpunkte der Kompressions- bzw. Dekompressionsphasen der einzelnen Zylinder der Verbrennungskraftmaschine, wird im wesentlichen an die Lage des unteren Totpunktes (UT) und des oberen Totpunktes (OT) bestimmt. Der den Anlassern speisenden Batteriestrom des Energiespeichers nimmt entsprechend der Last des Anlassers beim Anlasserbetrieb, resultierend aus den Kompressions- bzw. Dekompressionsphasen der einzelnen Zylinder einen Verlauf an, aus dem die Lagen der jeweiligen OT's und UT's bestimmbar ist. Hat der Anlasser eine Anzahl von Kurbelwellenumdrehungen bewältigt, ist eine sichere Zuordnung der einzelnen OT's bzw. UT's zu den ermittelten Maxima bzw. Minima des Batteriespannungsverlaufes möglich. Ist die Zuordnung von Maxima und Minima zu den jeweiligen OT's bzw. UT's gesichert, kann über die Motorsteuerung die Einspritzung und Zündung an den entsprechenden Zylindern der Verbrennungskraftmaschine gemäß des in der Motorsteuerelektronik festgelegten Einspritz- und Zündreihenfolge erfolgen.

Die aus den Maxima bzw. Minima des Batteriespannungsverlaufes ermittelten Lagen von OT bzw. UT lassen sich durch eine entsprechende Korrelationstabelle oder ein Kennfeld, das Drehzahl/Lastverhalten wiedergebend, abspeichern und für zukünftige Zwecke aufbewahren.

### Zeichnung

Anhand der Zeichnung wird die Erfindung nachstehend näher erläutert.

Es zeigt:
- Fig. 1: den Verlauf der Batteriespannung und der Motordrehzahl während des Betriebes des Anlassers und nachdem die Verbrennungskraftmaschine angesprungen ist,
- Fig. 2: die Impulssignale einer 6-Zylinder-Verbrennungskraftmaschine während der Startphase und nach dem Start der Verbrennungskraftmaschine.

### Ausführungsvarianten

Fig. 1 zeigt den Verlauf der Batteriespannung und der Motordrehzahl während des Anlassens und nachdem der Motor angesprungen ist.

Aus dem Diagramm gemäß Fig. 1 geht der Verlauf 3 der Spannung einer Kraftfahrzeugbatterie während der Startphase 1 und nach dem Start der Verbrennungskraftmaschine hervor. Die Startphase 1, während der Anlasser eine Verbrennungskraftmaschine diese über wenige vollständige Umdrehungen der Kurbelwellen durchdreht, erfolgt auf dem von der Spannungsquelle Kfz-Batterie bereitgestellten ersten Spannungsniveau 9. Je nach Außentemperatur, Innenwiderstand und Ladezustand der Kraftfahrzeugbatterie kann das erste Spannungsniveau 9 erheblich unter demjenigen Spannungsniveau liegen, was nach dem erfolgten Start der Verbrennungskraftmaschine durch den Generator in der Verbrennungskraftmaschine erzeugt und aufrechterhalten wird. Aus dem Verlauf 3 der Spannung nach der Startphase, die sich asympthotisch einem Grenzwert nähert, geht das vom Generator der Verbrennungskraftmaschine zu liefernde zweite Spannungsniveau 10, welches im wesentlichen der Bordnetzspannung von 12 Volt entsprechen sollte, hervor. Das zweite Spannungsniveau ist unabhängig vom Ladezustand, Außentemperatur bzw. Innenwiderstand, da es vom Generator der Verbrennungskraftmaschine gespeist und durch diesen aufrechterhalten wird.

Über der Zeitachse 2, sich erstreckend über eine Zeitspanne von ca. 4,5 s gemäß des Ausführungsbeispieles nach Fig. 1, ist der Batteriespannungsverlauf 3 und der Verlauf der Drehzahl der Verbrennungskraftmaschine dargestellt. Aus den Graphen 3 der Spannung während der Startphase 1 geht hervor, daß die Spannung 3 sinuswellenförmig zwischen minimal 4.1 - 4.n und maximal 5.1 - 5.n umläuft. Ein jeweiliges Maximum 5.1, 5.2, 5.3 ......... 5.n fällt mit einem unteren Totpunkt UT 13 zusammen, da dort die Last für den Anlasser am geringsten ist.

Die dargestellten Maxima 5.1, 5.2, 5.3 ....... 5.n charakterisieren die jeweiligen oberen Totpunkte OT's 12 der 4 oder mehr jeweiligen Zylinder einer zu startenden Verbrennungskraftmaschine. Kurz vor Erreichen des jeweiligen oberen Totpunktes 12 eines Zylinders der Verbrennungskraftmaschine tritt die auf den Anlasser wirkende höchste Belastung auf, da alle Ventile am Brennraum geschlossen sind, im Brennraum der erhöhte Druck herrscht, die Kompressionsphase abgeschlossen ist und nunmehr die Einspritzung von Kraftstoff und demnach im Falle eines Ottomotores, die Zündung des Kraftstoff/Luftgeschmisches erfolgen kann. Einspritzung und Zündung stellen eine weitere Belastung der Batteriespannung dar, der jedoch hier im vorliegenden Falle von untergeordneter Bedeutung ist. Zwischen den einzelnen Maxima 5.1, 5.2, 5.3 ......... 5.n und den Minima 4.1, 4.2 ......... 4.n weist der Verlauf 3 der Batteriespannung der Kompression und der Dekompression am jeweiligen Zylinder entsprechende steigende Flanke 7, bzw. eine fallende Flanke 8 auf, aus dem bereits Signale für die Positonierung der Kurbelwelle gewonnen werden können.

Um eine Zuordnung der einzelnen Maxima 5.1 ......... 5.n bzw. der Minima 4.1 .......... 4.n zwischen den einzelnen Zylindern der anzulassenden Verbrennungskraftmaschine zu ermöglichen, muß die Betätigung des Anlassers während der Startphase für eine ausreichend lange Zeitphase erfolgen. Bei der ersten Verbrennung muß die Zuordnung erfolgt sein, da bei Fehlern im Bereich von etwa 40° Kurbelwellenwinkel Rückdreher der Verbrennungskraftmaschine oder Saugrohrpatscher auftreten können, die jedoch unbedingt zu vermeiden sind.

Aus der Darstellung gemäß Fig. 2 gehen die Impulssignale einer 6-Zylinder-Verbrennungskraftmaschine hervor, sowohl während der Startphase 1 als auch im Betrieb, beispielsweise im Leerlauf 10 - hervor.

Die Zeitachse 2, sich über die Startphase 1 und die erste Laufphase der Verbrennungskraftmaschine erstreckend, überdeckt analog zur Zeitachse 2 gemäß Fig. 1 einen Zeitraum von etwa 4,5 s. Während der Startphase 1 der 6-Zylinder-Verbrennungskraftmaschine erfolgen die Pulse an den einzelnen Zylindern 1-6 in einer ersten Impulsdauer 16, während die Impulse 17 bei einer angesprungenen Verbrennungskraftmaschine gemäß Fig. 2 wesentlich kürzer bemessen ist.

Die aus dem Verlauf 3 der Batteriespannung sich ergebende Korrelation von oberen Totpunkt 12, unteren Totpunkt 13 mit den Minima 4.1 ...... 4.n bzw. Maxima 5.1.....5.n erfolgt während des Anlassens der Verbrennungskraftmaschine und läßt sich beispielsweise eines Drehzahl/Lastkennfeldes archivieren und für spätere Zwecke wiederverwenden oder kann in tabellarischer Form im Speicher beispielsweise einem Ringpuffer einer Steuerelektronik für die Verbrennungskraftmaschine abgelegt werden.

### Bezugszeichenliste

- 1: Startphase Anlasserbetrieb
- 2: Zeitachse
- 3: Batteriespannungsverlauf
- 4.1-4.n: Minima
- 5.1-5.n: Maxima
- 6: Wendepunkt
- 7: steigende Flanke
- 8: fallende Flanke
- 9: erstes Spannungsniveau
- 10: Spannungsniveau stationärer Betrieb
- 11: erste Verbrennung
- 12: OT
- 13: UT
- 14: Drehzahlverlauf
- 15: Zündabfolge
- 16: Zylinder VKM
- 17: Impulsdauer Anlasserbetrieb pro Zylinder
- 18: Impulsdauer Normalbetrieb VKM

## Patentansprüche

1. Verfahren zum Starten einer Verbrennungskraftmaschine, die mit einem Anlasser, einem Drehzahlgeber, der ein Ausgangssignal in Abhängigkeit von der Drehzahl liefert, ausgestattet ist und ferner eine Vorrichtung zur Messung der Batteriespannung vorgesehen ist, die den Verlauf der Batteriespannung (3) während der Startphase (1) und nach der Startphase (1) aufnimmt, **dadurch gekennzeichnet, daß** während der Startphase (1) der Verbrennungskraftmaschine im Anlasserbetrieb aus dem Verlauf der Batteriespannung (3) die Kurbelwellenposition bestimmt wird.

2. Verfahren nach Anspruch 1, **dadurch gekennzeichnet, daß** während des Anlasserbetriebes (1) die Maxima (5.1 bis 5.n) und die Minima (4.1 bis 4.n) des Verlaufes (3) der Batteriespannung ermittelt werden.

3. Verfahren nach Anspruch 1, **dadurch gekennzeichnet, daß** aus dem Verlauf der Batteriespannung (3) die Lage des oberen Totpunktes (12) und des unteren Totpunktes (13) der Zylinder der Verbrennungskraftmaschine bestimmt wird.

4. Verfahren nach Anspruch 1, **dadurch gekennzeichnet, daß** der Anlasser der Verbrennungskraftmaschine während der Startphase (1) der Verbrennungskraftmaschine solange betätigt wird, bis eine sichere Zuordnung der Maxima (5.1 bis 5.n) und Minima (4.1 bis 4.n) zum oberen Totpunkt (12) bzw. unteren Totpunkt (13) der Zylinder der Verbrennungskraftmaschine möglich ist.

5. Verfahren nach Anspruch 1, **dadurch gekennzeichnet, daß** der Batteriespannungsverlauf (3) im Anlasserbetrieb auf einem ersten außentemperaturabhängigen Spannungsniveau (9) erfolgt.

6. Verfahren gemäß einem oder mehreren der vorhergehenden Ansprüche, **dadurch gekennzeichnet, daß** die Korrelation vom oberen Totpunkt OT (12) bzw. unteren Totpunkt UT (13) der Zylinder einer Verbrennungskraftmaschine zu den Maxima (5.1 bis 5.n) bzw. Minima (4.1 bis 4.n) des Verlaufes (3) der Batteriespannung der Verbrennungskraftmaschine in einem Drehzahl/Lastkennfeld aufgenommen und abgespeichert werden.

7. Verfahren nach einem oder mehreren der vorhergehenden Ansprüche, **dadurch gekennzeichnet, daß** nach erfolgter Zuordnung der Lage von OT (12) und UT (13) der Zylinder einer Verbrennungskraftmaschine zu den ermittelten Maxima (5.1 bis 5.n) und Minima (4.1 bis 4.n) des Verlaufes (3) der Batteriespannung eine erste Einspritzung und Zündung (11) erfolgt.

8. Verfahren nach einem oder mehreren der vorhergehenden Ansprüche, **dadurch gekennzeichnet, daß** der Verlauf der Batteriespannung zur Diagnose bzw. Überwachung des Drehzahl- bzw. Kurbelwellengebers und/oder des Phasen- bzw. Nockenwellengebers benutzt wird.

## Claims

1. Method for starting an internal combustion engine which is equipped with a starter, a rotational-speed sensor which supplies an output signal as a function of the rotational speed, and an apparatus for measuring the battery voltage also being provided, which apparatus records the profile of the battery voltage (3) during the start phase (1) and after the start phase (1), **characterized in that** the crankshaft position is determined from the profile of the battery voltage (3) during the start phase (1) of the internal combustion engine during starter operation.

2. Method according to Claim 1, **characterized in that** the maxima (5.1 to 5.n) and the minima (4.1 to 4.n) of the profile (3) of the battery voltage are determined during starter operation (1).

3. Method according to Claim 1, **characterized in that** the upper dead centre position (12) and the lower dead centre position (13) of the cylinders of the internal combustion engine are determined from the profile of the battery voltage (3).

4. Method according to Claim 1, **characterized in that** the starter of the internal combustion engine is operated during the start phase (1) of the internal combustion engine until it is possible to reliably associate the maxima (5.1 to 5.n) and minima (4.1 to 4.n) with the upper dead centre (12) and, respectively, the lower dead centre (13) of the cylinders of the internal combustion engine.

5. Method according to Claim 1, **characterized in that** the battery voltage profile (3) is produced at a first external-temperature-dependent voltage level (9) during starter operation.

6. Method according to one or more of the preceding claims, **characterized in that** the correlation of the upper dead centre OT (12) and lower dead centre UT (13) of the cylinders of an internal combustion engine to the maxima (5.1 to 5.n) and, respectively, minima (4.1 to 4.n) of the profile (3) of the battery voltage of the internal combustion engine is recorded and stored in a rotational speed/load characteristic map.

7. Method according to one or more of the preceding claims, **characterized in that** a first injection and ignition operation (11) is carried out after the OT position (12) and UT position (13) of the cylinders of an internal combustion engine have been associated with the determined maxima (5.1 to 5.n) and minima (4.1 to 4.n) of the profile (3) of the battery voltage.

8. Method according to one or more of the preceding claims, **characterized in that** the profile of the battery voltage is used to diagnose and monitor the rotational-speed sensor and crankshaft sensor and/or the phase sensor and camshaft sensor.

## Revendications

1. Procédé de démarrage d'un moteur à combustion interne équipé d'un démarreur, d'un capteur tachymétrique, fournissant un signal de sortie en fonction du régime, avec de plus un dispositif de mesure de la tension de batterie qui enregistre la variation de la tension de batterie (3) pendant la phase de démarrage (1) et après la phase de démarrage (1),
**caractérisé en ce qu'**
on détermine la position du vilebrequin pendant la phase de démarrage (1) du moteur à combustion interne pendant le fonctionnement du démarreur à partir de la variation de la tension de batterie (3).

2. Procédé selon la revendication 1,
**caractérisé en ce qu'**
on détermine les maxima (5.1 à 5.n) et les minima (4.1 à 4.n) de la variation (3) de la tension de batterie pendant le fonctionnement du démarreur (1).

3. Procédé selon la revendication 1,
**caractérisé en ce qu'**
on détermine la position du point mort haut (12) et du point mort bas (13) des cylindres du moteur à combustion interne à partir de la variation de la tension de batterie (3).

4. Procédé selon la revendication 1,
**caractérisé en ce qu'**
on actionne le démarreur du moteur à combustion interne pendant la phase de démarrage (1) du moteur à combustion interne jusqu'à ce qu'une association sûre des maxima (5.1 à 5.n) et des minima (4.1 à 4.n) au point mort haut (12) et/ou au point mort bas (13) des cylindres du moteur à combustion interne soit possible.

5. Procédé selon la revendication 1,
**caractérisé en ce que**
la variation de la tension de batterie (3) a lieu, pendant le fonctionnement du démarreur, à un premier niveau de tension (9) dépendant de la température extérieure.

6. Procédé selon l'une quelconque ou plusieurs des revendications précédentes,
**caractérisé en ce que**
la corrélation entre le point mort haut PMH (12) et/ou le point mort bas PMB (13) des cylindres d'un moteur à combustion interne et les maximas (5.1 à 5.n) et/ou les minima (4.1 à 4.n) de la variation (3) de la tension de batterie du moteur à combustion interne est enregistrée et sauvegardée dans un champ de caractéristiques de régime/charge.

7. Procédé selon l'une quelconque ou plusieurs des revendications précédentes,
**caractérisé en ce qu'**
une première injection et un premier allumage (11) ont lieu après avoir associé la position du PMH (12) et du PMB (13) des cylindres d'un moteur à combustion interne aux maximas (5.1 à 5.n) ou aux minima (4.1 à 4.n) de la variation (3) de la tension de batterie.

8. Procédé selon l'une quelconque ou plusieurs des revendications précédentes,
**caractérisé en ce qu'**
on utilise la variation de la tension de batterie pour diagnostiquer et/ou surveiller le capteur de régime ou de vilebrequin et/ou le capteur de phases et/ou de cames.
